# FASCICULE DE BREVET EUROPEEN

(11) **EP 0 248 695 B1**
(45) Date de publication et mention de la délivrance du brevet: **08.08.1990**
(21) Numéro de dépôt: 87401071.3
(22) Date de dépôt: 13.05.1987
(51) Int. Cl.: A47L 9/06

(54) **Suceur d'aspirateur avec arrache-fils**
Staubsaugermundstück mit Fadenfangborsten
Vacuum cleaner nozzle with thread catching bristles

(30) Priorité: 30.05.1986 FR 8607812
(43) Date de publication de la demande: 09.12.1987
(73) Titulaire: ETABLISSEMENTS GEORGES OLIVIER Société Anonyme dite:, 75007 Paris (FR)
(72) Inventeur: Varin, Michel, F-60800 Crepy-en-Valois (FR)
(74) Mandataire: Caunet, Jean

(56) Documents cités:
- DE-A- 2 100 465
- DE-A- 2 220 815
- DE-A- 3 025 977
- FR-A- 1 214 665
- US-A- 2 893 048

## Description

La présente invention concerne un suceur d'aspirateur à au moins deux canaux longitudinaux aspirants.

Un tel suceur est exploité par la demanderesse et décrit ci-après en se référant aux figures 1 à 4 du dessin annexé. Ce suceur OLIVIER comporte un boîtier 1 en matière plastique, sur le dessus duquel est montée une tubulure pivotante d'aspiration 2, laquelle débouche dans un puits 3 venu de moulage avec le boîtier.

Une semelle métallique 4 est fixée sous ce boîtier au moyen de vis 5 et délimite avec celui-ci une fente 6 à travers laquelle peut faire saillie une brosse périphérique escamotable 7.

Dans la semelle, sont formés en creux deux canaux longitudinaux 8 et 9 séparés par un bourrelet 10 qui n'atteint cependant pas tout à fait la surface de glissement de ladite semelle afin qu'une faible fuite puisse se produire entre les deux canaux.

Le canal antérieur 8 est sensiblement rectiligne, mais sa section décroît de la zone médiane où une fenêtre 11 est ménagée, vers les extrémités où il débouche sur les côtés par des passages 12 et 13. Par contre, le canal postérieur 9 est conformé en arc trapézoïdal plan dans l'âme médiane duquel est ménagée une fenêtre 14, ses branches 15, 16 divergeant vers l'avant et étant fermées à leurs extrémités libres.

Les fenêtres 11 et 14 séparées par le bourrelet 10 débouchent dans le puits 3 du boîtier 1 et communiquent alors avec la tubulure pivotante 2, ce qui permet d'établir sous le suceur par les canaux 8 et 9 une succion appropriée à un nettoyage normal.

Par ailleurs, des plaquettes arrache-fils étroites 17 et 18 sont fixées à demeure, par collage par exemple, dans des évidements formés en creux sur une partie de la longueur de la semelle 4, en marges antérieure et postérieure. Ces plaquettes sont recou- vertes par un tissu à fibres orientées et elles sont positionnées pour que lesdites fibres soient dirigées vers les fenêtres 11 et 14.

Un autre suceur de ce type fait l'objet de la demande de brevet allemand WESSEL n° 2 220 815. Seuls les éléments de la semelle qui distinguent le suceur WESSEL du suceur OLIVIER sont décrits ci-après en se référant à la figure 5 du dessin annexé. La semelle 24 présente deux canaux longitudinaux 25 et 26 sensiblement rectilignes séparés par deux éléments de bourrelet 30 entre lesquels est ménagé un passage 31 dont la paroi horizontale supérieure est située sensiblement au même niveau que celle des canaux. Une fenêtre 32 est ménagée dans cette semelle et s'étend en travers du canal antérieur 26 jusque dans le passage 31 en atteignant tout juste le canal postérieur 25.

Ces suceurs connus ne permettent pas d'arracher d'un tapis, d'une moquette... les produits fibreux tels que poils, fils... qui peuvent s'y trouver accrochés en quantité relativement grande après des travaux de couture ou lorsqu'un chien ou autre animal à poils a séjourné dans le local et de les aspirer.

Or, la demande de brevet allemand SCHWAB n° 2 100 465 décrit un matériel de ménage pour arracher des tapis, des moquettes, ou autres, les fils, les poils... qui s'y trouvent accrochés et les avaler. Ce matériel peut être un balai mécanique à une ou deux brosses tournantes ou une buse d'aspirateur. Le balai ou la buse est équipé sous sa surface de glissement de deux capitonnages revêtus du tissu à fibres orientées précité. Ces capitonnages sont disposés le long des ouvertures de réception ; s'il s'agit d'un balai à une brosse, les capitonnages sont situés de part et d'autre de l'ouverture longitudinale à travers laquelle cette brosse intervient ; s'il s'agit d'un balai à deux brosses, les capitonnages sont placés entre les ouvertures longitudinales d'intervention desdites brosses ; s'il s'agit d'une buse d'aspiration, les capitonnages sont disposés de part et d'autre de l'ouverture longitudinale très profonde qui est raccordée à la tubulure d'aspiration. Dans tous les cas, les fibres inclinées de l'un des capitonnages sont dirigées vers l'avant et celles de l'autre capitonnage vers l'arrière, l'emplacement desdits capitonnages étant tel que lesdites fibres se trouvent en même temps dirigées vers l'ouverture commune ou les deux ouvertures.

Une buse aspirante SCHWAB ainsi équipée a déjà été exploitée commercialement, ce qui a permis de mettre en evidence ses avantage et inconvénients.

L'avantage de ce matériel réside dans son efficacité pour extraire les fils et les poils des tapis, ce que ne permettent pas autant les suceurs connus précités.

Cependant, un premier inconvénient du matériel SCHWAB réside dans l'usure anormale des tapis si l'utilisation est prolongée, ainsi que dans la mauvaise aspiration des fils ou poils arrachés et des poussières incorporées dans ces tapis. Dès lors, il est nécessaire de disposer à la fois du matériel SCHWAB et d'un suceur connu du type précité, le premier étant utilisé rarement uniquement pour procéder à une extraction des fils et des poils, lorsqu'ils sont en quantité relativement importante, hors des tapis, des moquettes ou autres, tandis que le deuxième est employé pour enlever les poussières de tous les sols y compris les tapis.

Un deuxième inconvénient du suceur SCHWAB réside dans le fait qu'il résiste trop fortement aux déplacements, de sorte que sa manoeuvre est fatigante et pénible, ce qui peut conduire les utilisateurs à renoncer à son emploi. D'ailleurs, les démonstrateurs connaissent bien cet inconvénient et pour y remédier, ils placent le tapis à traiter en hauteur pour que le manche du matériel soit moins incliné qu'en utilisation normale, ce qui facilite considérablement la manoeuvre.

La présente invention a pour but de remédier à ces inconvénients en perfectionnant un suceur connu du type précité ou d'un autre type reproduisant ses caractéristiques. Il faut simplement que la semelle présente au moins deux canaux longitudinaux aspirants communiquant avec la tubulure d'aspiration par au moins deux ouvertures constituées par deux fenêtres horizontales ou au moins une fenêtre horizontale et un passage vertical.

Conformément à l'invention, au moins une lame amovible portant un tissu arrache-fils à fibres orientées est destinée, lorsque le suceur est utilisé en arrache-fils aspirant, à venir se loger dans le ou les canaux aspirants sélectionnés parmi ceux que présente la semelle en obturant en partie au moins l'ouverture correspondante, cette lame étant positionnée pour que les fibres du tissu soient orientées vers l'ouverture laissée libre et pointent au repos sensiblement au niveau de la surface de glissement de ladite semelle, le ou les canaux sélectionnés sont, lorsque le suceur est utilisé uniquement pour aspirer, libérés pour que l'aspiration puisse s'y propager à partir d'au moins l'ouverture correspondante.

Dans un cas particulier, la ou les lames sont amovibles et fixées de façon démontable, en position d'utilisation, dans le canal sélectionné.

Dans un autre cas particulier, la ou les lames sont escamotables et reliées à un mécanisme d'ationnement intégré dans le suceur et commandé par au moins un organe extérieur de manoeuvre, tel qu'une pédale, un bouton-poussoir ou autre, ce mécanisme déplaçant la ou les lames entre deux positions et les maintenant en place dans ces deux positions qui sont constituées par la position d'utilisation précitée dans laquelle la ou les lames sont abaissées dans le ou les canaux et par une position de non utilisation dans laquelle la ou les lames sont relevées pour former le fond du ou des canaux dont les rebords assurent l'étanchéité autour de la ou desdites lames.

Lorsque la lame arrache-fils est en place, le suceur perfectionné de l'invention extrait les fils et les poils des tapis avec une efficacité remarquable, comparable à celle du matériel SCHWAB. Et lorsque la lame arrache-fils est enlevée ou escamotée, le suceur perfectionné de l'invention fonctionne normalement pour enlever les poussières sur tous les sols, puisqu'en fait il correspond à l'un des suceurs connus précités sans aucune modification. Les essais normalisés ont montré que le taux d'enlèvement des poussières est sensiblement le même dans les deux cas : avec ou sans lame, étant entendu qu'avec la lame les poils ou les fils sont également enlevés.

Ce résultat est remarquable et inattendu. Peut- être est-il dû à l'action "mécanique" des fibres inclinées du tissu sur les "toupets" du tapis. En tout cas, il démontre l'efficacité de ce matériel selon l'invention quel que soit son mode d'utilisation, sans usure prématurée du tapis.

De plus et malgré cela, la résistance aux déplacements du suceur équipé de la lame reste dans des limites raisonnables, de sorte que l'utilisation du suceur avec la lame en place n'entraîne pratiquement aucune fatigue supplémentaire pour l'utilisateur.

Dans la demande de brevet allemand SCHWAB 2 100 465, il est indiqué que les capitonnages à fibres orientées sont démontables en vue de leur remplacement lorsqu'ils sont usés ou de leur interchangeabilité. Dans un autre cas, il est prévu que l'un des capitonnages soit absent pour que le balai mécanique à deux brosses fonctionne en simple ramasse- poussières de ce côté là. Cependant, il est important de noter que les capitonnages démontables ne recouvrent jamais la ou les ouvertures d'aspiration ou d'intervention lorsqu'ils sont en place. Dès lors, il n'y a pas interférence des moyens mis en oeuvre (arrache-fils et brossage ou aspiration) et des résultats obtenus, comme cela est le cas dans la présente invention où la lame unique est logée dans un canal aspirant et obture partiellement au moins une fenêtre horizontale ou un passage vertical d'aspiration.

Suivant une caractéristique importante d'un mode particulier de réalisation de l'invention, la lame arrache-fils est susceptible d'être logée sans jeu dans le canal postérieur, de sorte que l'arrachement des fils ou des poils s'effectue lorsque le suceur est poussé en avant.

Cette lame peut être conformée en arc trapézoïdal, ses branches latérales divergeant vers l'avant à partir de la branche médiane destinée à obturer partiellement au moins la fenêtre du canal correspondant.

Ladite lame peut aussi être rectiligne et munie éventuellement d'un moyen de positionnement pour que les fibres soient bien dirigées.

Suivant une forme de réalisation particulière, la semelle comporte trois canaux dont au moins les deux marginaux débouchent dans deux fenêtres respectivement, la lame arrache-fils étant susceptible d'être logée dans le canal médian.

Dans cette forme de réalisation, les fibres de la lame peuvent toutes être dirigées vers le canal antérieur ou le canal postérieur pour que l'arrachement des fils ou des poils s'effectue lorsque le suceur est poussé en avant ou respectivement tiré en arrière.

Dans cette même forme de réalisation, la lame peut aussi présenter deux bandes longitudinales contiguës de tissu arrache-fils, les fibres d'une bande étant dirigées vers le canal postérieur et les fibres de l'autre bande étant dirigées vers le canal antérieur pour que le suceur arrache les fils en marche avant et en marche arrière.

Quelle que soit la forme de réalisation choisie, la lame lorsqu'elle est amovible peut être munie d'un prolongement postérieur emboîté dans un décrochement de la semelle et faisant saillie vers l'arrière pour permettre le démontage de ladite lame.

Un autre type de support peut être utilisé pour recevoir la bande de tissu arrache-fils. Il peut s'agir d'une coiffe démontable susceptible d'être emboîtée sur le boîtier et d'y être clipsée pour recouvrir au moins le canal aspirant en regard duquel se trouve située la bande arrache-fils et le rendre sensiblement inopérant, cette coiffe présentant au moins une lumière en regard du ou des autres canaux pour les laisser libres sur une partie au moins de leur étendue.

Avantageusement, la lame arrache-fils amovible, qu'elle soit droite ou arquée en forme de trapèze, présente en saillie au moins une nervure destinée à être emboîtée à serrage doux dans la fenêtre correspondante pour former une fixation démontable. La nervure peut être conformée en U et coopère alors avec un rebord rentrant de la semelle qui délimite la fenêtre considérée.

Par ailleurs, quelle que soit la forme de réalisation choisie, la lame, lorsqu'elle est escamotable, peut être munie de colonnettes traversant le fond du canal correspondant et guidées 'en translation dans des fourreaux du boîtier, cette lame coopérant, d'une part, avec au moins un ressort prenant appui sur la semelle pour tendre à la repousser vers le haut et, d'autre part, avec un doigt d'actionnement faisant corps avec un manchon monté tournant autour de la tubulure et pourvu de deux pédales situées sur les côtés.

Divers autres caractéristiques et avantages de l'invention ressortent d'ailleurs de la description détaillée qui suit.

Des formes de réalisation de l'objet de l'invention sont représentées, à titre d'exemples non limitatifs, sur le dessin annexé.

Sur ce dessin :
- la figure 1 est une vue en plan de dessous montrant une première forme de réalisation d'un suceur d'aspirateur, suceur qui est destiné à être équipé d'une lame arrache-fils amovible, conforme à l'invention,
- la figure 2 est une élévation partielle, avec arrachement pris suivant la ligne II-II de la figure 1, représentant le suceur équipé de la lame,
- la figure 3 est une vue en plan de dessous de la lame à monter sous le suceur de la figure 1,
- la figure 4 est une coupe transversale prise suivant la ligne IV-IV des figures 1 et 3,
- les figures 5 à 9 sont des vues analogues à la figure 1 illustrant d'autres formes de réalisation du suceur en trait fin, ce suceur étant équipé d'une lame arrache-fils amovible représentée en trait épais,
- la figure 10 est une vue analogue à la figure 1 faisant ressortir un perfectionnement apporté à la lame arrache-fils amovibles quels que soient la forme et l'emplacement de celle-ci,
- la figure 11 est une coupe transversale prise suivant la ligne X-X de la figure 9,
- la figure 12 est une vue analogue à la figure 11 concernant une sixième forme de réalisation d'un support amovible de tissu arrache-fils.
- la figure 13 est une vue en plan de dessous montrant une septième forme de réalisation d'un suceur d'aspirateur, suceur qui est destiné à être équipé d'une lame arrache-fils escamotable, conforme à l'invention,
- la figure 14 est une coupe brisée prise suivant la ligne XIV-XIV de la figure 13.
- la figure 15 est une coupe prise suivant la ligne XV-XV de la figure 14.
les figures 16 à 18 sont des vues analogues aux figures 13 à 15 respectivement illustrant une variante de réalisation.

Dans la première forme de réalisation décrite dans ce qui précède en se référant aux figures 1 à 4, une lame amovible 19 (figure 3) en matière plastique, en carton rigide ou autre est conformée en correspondance avec le canal arqué 9 pour s'y emboîter et est revêtue sur sa face apparente au moins, d'un tissu arrache-fils 20 dont les fibres orientées sont dirigées vers la fenêtre 11.

La lame 19 recouvre la fenêtre 14 et pour son maintien, indépendamment de celui exercé par l'aspiration à travers cette fenêtre, son emboîtement dans le canal 9 est réalisé sans jeu et même avec un léger serrage. Dans cette position d'emboîtement de la lame dans un canal, les fibres au repos du tissu 20 pointent sensiblement au même niveau que la surface de glissement de la semelle 4.

Par ailleurs et ainsi que cela ressort des figures 2 à 4, une nervure 21 peut être formée en saillie sur la lame et clipsée dans la fenêtre 14.

Dans l'exemple représenté, la nervure 21 est conformée en U et s'emboîte dans un rebord rentrant 22 de la semelle 4 délimitant la fenêtre 14, le rebord coiffant le puits 3. Comme le montre la figure 4, la hauteur de la nervure 21 est déterminée afin que celle-ci ne s'oppose pas au pivotement de la tubulure 2.

Bien entendu, le fait que la lame 19 soit arquée et revêtue sur une face seulement du tissu 20 conduit à ne prendre aucune précaution pour son positionnement, car il est certain que les fibres du tissu 20 seront toujours bien orientées.

De plus, le démontage de la lame 19 est très facile puisqu'il suffit de glisser un outil mince, tel qu'un couteau, un tournevis... dans la fente 23 (figure 4) ménagée entre cette lame et le rebord 22 de la fenêtre 14 contigu à la plaquette arrache-fils 17 et de faire levier.

La première forme de réalisation s'applique que le suceur comporte ou non une brosse 7 et que la tubulure 2 soit pivotante ou bien fixe. Il en est de même pour les autres formes de réalisation décrites dans ce qui suit.

Dans la deuxième forme de réalisation décrite dans ce qui suit en se référant à la figure 5, une lame arrache-fils 29, dite rectiligne, dont la forme est symétrique par rapport à son axe longitudinal médian 27 perpendiculaire à la direction d'avancement, est logée dans le canal 25 et obture la partie verticale du passage 31 mais non la fenêtre 32. Pour maintenir la lame 29 dans ledit canal de façon démontable et la positionner correctement afin que les fibres de son tissu 20 soient dirigées vers la fenêtre 32, cette lame comporte deux "pions de détrompage" 33 situés dissymétriquement par rapport à l'axe médian d'avancement 28 du suceur et destinés à être engagés dans des trous de la semelle.

Suivant la variante illustrée par la figure 6, la semelle 24 est semblable à la précédente à la différence près que la fenêtre 32 s'étend également en travers du canal 25. La semelle 24 coopère alors avec une lame arrache-fils 39 qui ressemble à la lame 29 selon la figure 5, à la seule différence près qu'elle comporte une partie médiane avancée 40 destinée à prendre place dans le passage 31 entre les éléments de bourrelet 30 et à obturer en partie la fenêtre 32.

Le maintien en place de cette lame 39 est obtenu comme dans la réalisation des figures 1 à 4, par une nervure 21 faisant saillie sur ladite lame et emboîtée au plus juste dans la fenêtre 32. Le positionnement se trouve automatiquement assuré. Des pions 41 peuvent cependant être prévus pour améliorer la fixation avec ou sans la nervure 21.

Les éléments de bourrelet 30 peuvent être relativement courts, ce qui accroît la longueur du passage 31, et la fenêtre 32 peut déboucher en partie au moins dans le canal 25. Dans ce cas particulier, la lame amovible 29 reste efficace lorsqu'elle est montée et le suceur également lorsqu'elle est démontée.

Suivant une troisième forme de réalisation illustrée par la figure 7, le suceur comporte une semelle 44 à trois canaux combinant ceux des semelles 4 et 24. Ainsi, on retrouve les canaux 8 et 9 de la semelle 4 séparés par le bourrelet continu 10, ainsi que la lame arquée 19 obturant la fenêtre 14 du canal 9 et fixée de façon amovible au moyen de la nervure 21 centrée dans ladite fenêtre. Le canal 8 ressemble à celui 25 du suceur 24 et communique avec le canal 26 par le passage 31 s'étendant entre les éléments de bourrelet 30. La fenêtre 11 de la semelle 4 est située dans le canal intermédiaire 8 de la semelle 44, mais s'étend jusque dans le passage 31 comme dans la semelle 24. Les effets avantageux d'aspiration et d'arrache-fils des deux suceurs perfectionnés selon les figures 1 à 4 et 5 se trouvent alors combinés.

Suivant une quatrième forme de réalisation illustrée par la figure 8, la semelle 54 comporte, comme la semelle 44, trois canaux 55, 56 et 57, aux seules différences près que ces canaux sont rectilignes et que la lame 59 est logée dans le canal intermédiaire 56. Le canal marginal 55 comporte la fenêtre 14 et est séparé du canal intermédiaire 56 par le bourrelet continu 10. Le canal marginal 57 est séparé du canal intermédiaire 56 par les éléments de bourrelet 30 s'étendant de part et d'autre du passage 31, la fenêtre 32 étant ménagée dans ledit canal 56, le passage 31 et une partie de la largeur du canal 57.

Dans cette quatrième forme de réalisation, la lame 59 peut être revêtue d'une bande unique de tissu arrache-fils 20a ou 20b dont les fibres sont inclinées respectivement vers l'avant ou vers l'arrière pour arracher les fils ou les poils lorsque le suceur est poussé (flèche f1 ) ou tiré (flèche f2) ; la lame 59 est munie d'une nervure 21 de fixation et si l'utilisateur est attentif, elle peut être montée avec le tissu positionné selon 20a ou 20b par simple retournement avec la nervure en U ouverte vers l'avant ou vers l'arrière ; si le suceur est équipé de deux lames 59 avec bandes 20a et 20b respectivement, ces lames doivent être pourvues de "pions de détrompage" 33 ; cette disposition est particulièrement avantageuse pour l'utilisateur qui peut ainsi intervenir selon ses réflexes habituels,

Suivant une cinquième forme de réalisation illustrée par la figure 9, la semelle 64 comporte trois canaux rectilignes 65, 66 et 67 dans lesquels débouchent des fenêtres d'aspiration 71, 72 et 73 respectivement et qui sont séparés par des bourrelets continus 74 et 75.

Une lame arrache-fils 69 est montée dans le canal intermédiaire 66 d'une façon amovible au moyen de la nervure 21 centrée dans la fenêtre 72.

Cette lame peut être revêtue, comme dans la quatrième forme de réalisation, de bandes 20a ou 20b et éventuellement munie de "pions de détrompage" 33 non représentés.

Avantageusement, elle est munie de deux bandes longitudinales 68 et 70 contiguës de tissu arrache-fils dont les fibres sont orientées symétriquement dans le sens des flèches f1 et f2, de façon que celles de la bande 68 soient dirigées vers la fenêtre 71 et celles de la bande 70 vers la fenêtre 73. Ainsi, la lame 59 peut-elle arracher les fils lorsque le suceur est déplacé en marche avant et en marche arrière respectivement. Les fils arrachés peuvent alors être avalés dans les deux sens par le suceur.

Bien entendu, cette lame 69 à bandes symétriques 68, 70 peut être plus étroite et montée, dans le canal intermédiaire 56 de la quatrième forme de réalisation selon la figure 8. Dans ce cas, les pions de détrompage 33 sont inutiles.

Les lames 19, 29, 39 et 59 et 69 décrites dans ce qui précède peuvent être démontées au moyen d'un outil mince glissé dans la fente 23 (figure 4).

Elles peuvent l'être également grâce à un prolongement 76 de la lame. Ce prolongement est représenté pour la lame 19 sur les figures 10 et 11. Il s'étend dans un décrochement 77 de la semelle 4 et fait saillie à l'arrière de celle-ci. Ainsi, en appuyant sur ledit prolongement 76 soit directement avec le pied 78 soit au moyen de la brosse périphérique 79 du suceur que la pédale manoeuvrée par le pied fait saillir autour de la semelle, on provoque le démontage de ladite lame.

La lame emboîtable 19, 29, 39 ou 69 qui est destinée à supporter un tissu arrache-fils 20, à fermer l'un des canaux aspirants 9, 25, 56 ou 66 et à obturer en partie au moins la fenêtre correspondante 14, 32 ou 72, peut être remplacée, ainsi que cela ressort de la sixième forme de réalisation illustrée par la figure 12 par une coiffe 80 de préférence en matière plastique moulée. Celle-ci présente alors un rebord 81 susceptible d'être emboîté sur le boîtier de suceur 1 et d'y être fixé élastiquement au moyen de crochets 82. Dans cette position, le fond 83 de la coiffe est appliqué contre la semelle 4.

Dans l'exemple illustré par la figure 12, la coiffe 80 est adaptée à la forme de réalisation selon les figures 1 à 4. Dans ce cas, le fond 83 comporte, d'une part, un renflement 84 destiné à se loger dans le canal 9 de la semelle et à obturer la fenêtre 14 et, d'autre part, une lumière 85 située en regard du canal 8. Le tissu 20 à fibres orientées est fixé dans une dépression extérieure du renflement 84. Par ailleurs, un bossage 86 fait saillie vers l'arrière pour permettre le démontage au pied de la coiffe 66.

Bien entendu, si la semelle comporte trois canaux, deux de ceux-ci peuvent être comblés par des tissus 20 rendus amovibles. A cet effet, les tissus peuvent être fixés sous la coiffe 80 ou bien sous des lames du type précité mais qui sont reliées entre elles par des traverses s'étendant au-dessus de la surface de glissement de la semelle 4 dans des passages reliant les canaux correspondants.

La description qui précède en se référant aux figures 1 à 12, concerne des suceurs équipés de lames 19, 29, 39, 59 et 69 arrache-fils amovibles, susceptibles d'être démontées avec un outil ou le pied.

Il peut être avantageux que la lame arrache-fils s'escamote dans le boîtier 1 par mouvement ascendant et constitue le fond du canal dans lequel elle est montée lorsque le suceur est utilisé pour enlever les poussières (position représentée en trait plein sur les figures 15 et 18), ladite lame obturant ledit canal et affleurant sensiblement la surface de glissement de la semelle 94 lorsque le suceur est utilisé pour arracher et avaler les fils (position représentée en trait mixte sur lesdites figures 15 et 18).

Une telle lame escamotable 89 est illustrée par les figures 13 à 15 pour une septième forme de réalisation du suceur et par les figures 16 à 18 pour une variante de réalisation.

Suivant la septième forme de réalisation, la semelle 94 du suceur délimite, comme celle de la première selon les figures 1 à 4, deux canaux 8 et 9 de même forme. Le canal antérieur 8 débouche sur les côtés par des passages extrèmes 12 et 13 et communique avec la tubulure d'aspiration par la fenêtre 11.

Cependant, comme dans la deuxième forme de réalisation illustrée par la figure 5, les canaux 8 et 9 sont séparés l'un de l'autre par des éléments de bourrelet 30 entre lesquels est ménagé le passage central 31. Ce passage vertical établit une communication entre le canal antérieur 8 et le canal postérieur 9, lequel est exempt de fenêtre horizontale.

Dans cette septième forme de réalisation, la paroi supérieure du canal postérieur 9 est constituée par la lame 89 en position haute illustrée en trait plein sur les figures 14, 15 et 17, 18. La dépression se propage à partir de la fenêtre 11 directement dans le canal antérieur 8 et, à travers le passage 31, dans le canal postérieur 9.

Suivant la variante de réalisation illustrée par les figures 16 à 18, les canaux 8 et 9 sont séparés l'un de l'autre par un bourrelet continu 10. Ainsi que cela ressort clairement de la figure 18, des passages verticaux sont constitués par des lumières 87 découpées par les parois du bourrelet 10 au-dessus de l'arête 88 de celui-ci ; cette arête n'est donc pas interrompue sur toute la longueur du suceur et remplit dès lors complètement son rôle de "massage" des toupets du tapis ; malgré cela, les passages 87 établissent une communication du canal antérieur 8 et de sa fenêtre 11 avec le canal postérieur 9 lorsque la lame 89 est relevée en position haute.

Qu'il s'agisse de la réalisation selon les figures 13 à 15 ou de la réalisation selon les figures 16 à 18, la lame 89 coopère avec un mécanisme d'actionnement intégré dans le suceur et permettant de déplacer cette lame entre les deux positions précitées en la maintenant positivement au moins dans la position basse d'arrache-fils.

Dans l'exemple représenté, la lame 89 fait corps avec deux colonnettes verticales 90 traversant le fond 91 du canal 9 de la semelle 94, ces colonnettes étant guidées en translation au-dessus dans des fourreaux 92 venus de moulage avec le boîtier. La lame peut donc se déplacer parallèlement à elle-même.

Le mécanisme d'actionnement comporte, pour le rappel élastique de ladite lame vers la position haute d'escamotage représentée en trait plein, deux ressorts 93. Cette lame fait corps avec deux tiges creuses 95 traversant le fond 91 du canal 9 et faisant saillie au-dessus. Chaque ressort 93 est enfilé sur la partie saillante de la tige correspondante et est interposé entre ce fond 91 et une collerette 96 rapportée sur l'extrémité libre de la tige considérée.

Le mécanisme d'actionnement comporte, pour l'actionnement positif de ladite lame 89 vers la position basse d'arrache-fils représentée en trait mixte, un doigt 97 faisant corps avec un manchon 98 monté tournant autour d'un axe géométrique du boîtier 1 s'étendant orthogonalement à la direction longitudinale de ladite lame.

Dans cet exemple tel qu'il est représenté sur les figures 15 et 18, la tubulure d'aspiration 2 est étagée et montée tournante dans une partie tubulaire 99 également étagée du boîtier 1 de façon à ménager entre elles un espace libre dans lequel le manchon 98 est lui-même monté tournant. La partie 99 de la tubulure d'aspiration est immobilisée en translation par un anneau élastique 100 et le manchon 98 par le doigt 97 traversant une lumière 101 de ladite partie. Pour la manoeuvre, ledit manchon 98 fait corps avec des pédales 102 et 103 situées sur les côtés. Lorsque la pédale 103 est enfoncée et que la pédale 102 fait saillie (position représentée en trait plein sur la figure 14 ou 17), le doigt 97 ne sollicite pas la lame 89 et celle-ci occupe la position haute d'escamotage. Par contre, lorsque la pédale 102 est enfoncée et que la pédale 103 fait saillie (position représentée en trait mixte sur la figure 14 ou 17), le doigt 97 ayant sollicité la lame 89 pour la faire descendre, maintient cette lame en position basse d'arrache-fils.

Il peut être avantageux d'amplifier la course de descente de la lame 89 pour une amplitude angulaire de pivotement normale du manchon de commande 98. A cet effet, la lame 89 fait corps avec une came ascendante 104 destinée à coopérer avec le doigt d'actionnement 97 lors de son pivotement.

Bien entendu, le mécanisme d'actionnement peut coopérer avec deux lames arrache-fils ou davantage. En outre, l'escamotage peut être appliqué aux formes de réalisation dans lesquelles la lame est amovible.

## Revendications

1.- Suceur d'aspirateur comprenant un boîtier (1) muni d'une tubulure d'aspiration (2) et fermé par une semelle inférieure (4 ; 24 ; 44 ; 54 ; 94) qui présente en creux au moins deux canaux longitudinaux aspirants (8, 9 ; 25, 26 ; 55, 56, 57) communiquant avec la tubulure par au moins deux ouvertures, telles que deux fenêtres horizontales (11, 14 ; 14, 32) débouchant dans ceux-ci ou au moins par une fenêtre horizontale (32) débouchant dans l'un d'entre eux et par un passage vertical (31) qui les relie,
ce suceur étant perfectionné pour arracher les produits fibreux, tels que fils, poils ... des tapis et moquettes lorsqu'ils s'y trouvent accrochés en quantité relativement grande,
et le perfectionnement faisant application d'un tissu arrache-fils (20) à fibres orientées,
le suceur perfectionné étant caractérisé :
- en en ce qu'il comporte au moins une lame (19 ; 29 ; 39, 40 ; 59 ; 69 ; 89) portant ce tissu (20), qui est destinée, lorsque le suceur est utilisé en arrache-fils aspirant, à venir se loger dans le ou les canaux aspirants (9 ; 25 ; 56) sélectionnés parmi ceux que présente la semelle (4 ; 24 ; 44 ; 54 ; 94) en obturant en partie au moins l'ouverture (14 ; 32, 31 ; 87) correspondante, cette lame étant positionnée pour que les fibres du tissu soient orientées vers l'ouverture (11; 32) laissée libre et pointent au repos sensiblement au niveau de la surface de glissement de ladite semelle,
- et en ce que le ou les canaux sélectionnés (9; 25 ; 56) sont, lorsque le suceur est utilisé uniquement pour aspirer, libérés pour que l'aspiration puisse s'y propager à partir d'au moins l'ouverture (14 ; 32 ; 31 ; 87) correspondante.

2.- Suceur selon la revendication 1, caractérisé en ce que la ou les lames (19 ; 29 ; 39, 40 ; 59 ; 69) sont amovibles et fixées de façon démontable, en position d'utilisation, dans le canal sélectionné (9 ; 25 ; 56).

3.- Suceur selon la revendication 2, caratérisé en ce que la lame arrache-fils (19 ; 29 ; 39 ; 59 ; 69) est munie d'un prolongement postérieur (76) emboîté dans un décrochement (77) de la semelle et faisant saillie vers l'arrière pour permettre le démontage de ladite lame.

4.- Suceur selon la revendication 1, caractérisé en ce que la ou les lames (89) sont escamotables et reliées à un mécanisme d'actionnement (93, 97) intégré dans le suceur et commandé par au moins un organe extérieur de manoeuvre, tel qu'une pédale (102, 103), un bouton-poussoir ou autre, ce mécanisme déplaçant la ou les lames entre deux positions et les maintenant en place dans ces deux positions qui sont constituées par la position d'utilisation précitée dans laquelle la ou les lames sont abaissées dans le ou les canaux et par une position de non utilisation dans laquelle la ou les lames sont relevées pour former le fond du ou des canaux dont les rebords assurent l'étanchéité autour de la ou desdites lames.

5.- Suceur selon la revendication 4, caractérisé en ce que la ou les lames (89) sont munies de colonnettes (90) traversant le fond (91) du des canaux correspondants (9) et guidées en translation dans des fourreaux (92) du boîtier, cette ou ces lames coopérant, d'une part, avec au moins un ressort (93) prenant appui sur la semelle pour tendre à la ou les repousser vers le haut et, d'autre part, avec un doigt d'actionnement (97) faisant corps avec un manchon (98) monté tournant autour de la tubulure (2) et pourvu de deux pédales (102, 103) situées sur les côtés.

6.- Suceur selon la revendication 5, caractérisé en ce que le doigt d'actionnement (97) précité coopère avec une came ascendante (104) faisant corps avec la ou chacune des lames (89).

7.- Suceur selon la revendication 2 ou 4, caractérisé en ce que la lame arrache-fils (19, 29, 39) est susceptible d'être logée sans jeu dans le canal postérieur (9, 25).

8.- Suceur selon la revendication 2 ou 4, dont la semelle comporte au moins deux canaux (25, 26) dont l'un de ceux-ci (26) présente une fenêtre horizontale (32) et communique avec l'autre par un passage vertical (31; 87) établi à travers un bourrelet (30 ; 10) séparant les deux canaux considérés, passage qui peut ou non déboucher sur la surface de glissement de la semelle, caractérisé en ce que la lame arrache-fils (39 ; 89) qu'elle soit amovible ou escamotable, est susceptible d'être logée dans le canal (25) exempt de fenêtre en obturant le passage (31; 87).

9.- Suceur selon la revendication 8, dont la fenêtre (32) de l'un (26) des canaux de la semelle s'étend entre les éléments de bourrelet (30), caractérisé en ce que la lame arrache-fils (39) présente une partie médiane avancée (40) destinée à prendre place entre lesdits éléments de bourrelet (30) et à obturer en partie la fenêtre (32).

10.- Suceur selon la revendication 2 ou 4, caractérisé en ce que sa semelle comporte trois canaux (55 à 57; 65 à 67) dont au moins les deux marginaux (55, 57 ; 65, 67) débouchent dans deux fenêtres (14, 32 ; 71, 73) respectivement, la lame arrache-fils (59 ; 69) étant susceptible d'être logée dans le canal médian (56 ; 66).

11.- Suceur selon la revendication 10, caractérisé en ce que les fibres de la lame arrache-fils (59 ; 69) sont dirigées vers le canal antérieur (57 ; 67).

12.- Suceur selon la revendication 10, caractérisé en ce que les fibres de la lame arrache-fils (59 ; 69) sont dirigées vers le canal postérieur (55 ; 65).

13.- Suceur selon la revendication 10, caractérisé en ce que la lame arrache-fils (59 ; 69) présente deux bandes longitudinales contiguës (60, 61 ; 68, 70) de tissu arrache-fils, les fibres d'une bande (60 ; 68) étant dirigées vers le canal postérieur (55 ; 65) et les fibres de l'autre bande (61 ; 70) étant dirigées vers le canal antérieur (57; 67) pour que le suceur arrache les fils en marche avant et en marche arrière.

14.- Suceur selon la revendication 2 ou 4, caractérisé en ce que la lame arrache-fils (19) est conformée en arc trapézoïdal, ses branches latérales divergeant vers l'avant à partir de la branche médiane destinée à obturer partiellement au moins la fenêtre (14) du canal correspondant (9).

15.- Suceur selon la revendication 2 caractérisé en ce que la lame arrache-fils (29 ; 39 ; 59 ; 69) est rectiligne et munie éventuellement d'un moyen de positionnement (33 ; 40) pour que les fibres soient bien dirigées.

16.- Suceur selon la revendication 2, caractérisé en ce que la lame porte-tissu arrache-fils (19 ; 39 ; 59 ; 69) présente en saillie au moins une nervure (21) destinée à être emboîtée à serrage doux dans la fenêtre correspondante (14 ; 32 ; 72) pour former une fixation démontable.

17.- Suceur selon la revendication 16, caractérisé en ce que la nervure (21) est conformée en U et coopère avec un rebord rentrant (22) de la semelle qui délimite la fenêtre considérée.

18.- Suceur selon la revendication 15, caractérisé en ce que le moyen de positionnement (33) constitue également un moyen de fixation.

19.- Suceur d'aspirateur comprenant un boîtier (1) muni d'une tubulure d'aspiration (2) et fermé par une semelle inférieure (4 ; 24 ; 44 ; 54 ; 64) qui présente en creux au moins deux canaux longitudinaux aspirants (8, 9 ; 25, 26 ; 55, 56, 57 ; 65, 66, 67) communiquant avec la tubulure par au moins deux ouvertures telles que par deux fenêtres horizontales (11, 14 ; 14, 32 ; 71 à 73) débouchant dans ceux-ci ou au moins une fenêtre horizontale (32) débouchant dans l'un d'entre eux et par un passage vertical (31) qui les relie,
caractérisé en ce qu'au moins une bande (19 ; 29 ; 39 ; 59 ; 69) de tissu arrache-fils (20) à fibres orientées fait corps avec une coiffe (80) démontable susceptible d'être emboîtée sur le boîtier (1) et d'y être clipsée pour recouvrir au moins le canal aspirant (9 ; 25 ; 56 ; 66) en regard duquel se trouve située la bande arrache-fils et le rendre sensiblement inopérant, cette coiffe présentant au moins une lumière ( 85 ) en regard du ou des autres canaux (8 ; 26 ; 55, 57 ; 65, 67) pour les laisser libres sur une partie au moins de leur étendue.

## Patentansprüche

1. Staubsaugermundstück mit einem Gehäuse (1 das mit einem Saugrohrstutzen (2) versehen ist und durch eine untere Fußplatte (4; 24; 44; 54; 94) geschlossen ist, die wenigstens zwei hohl ausgebildete Längssaugkanäle (8, 9; 25, 26; 55, 56, 57) aufweist, die mit dem Rohrstutzen durch wenigstens zwei Öffnungen, wie zwei horizontale Fenster (11, 14; 14, 32) verbunden ist, die in diesen münden oder wenigstens durch ein horizontales Fenster (32), das in einer von ihnen mündet und durch eine vertikale Passage (31), die sie verbindet, wobei das Saugmundstück verbessert ist, um die faserigen Produkte, wie beispielsweise Fäden, Haare ... aus Teppichen und Bodenteppichen abzulösen, wenn sie dort in relativ großer Menge festhängen, und wobei die Verbesserung einen Fadenlösstoff (20) mit ausgerichteten Fasern verwendet, wobei das verbesserte Saugermundstück dadurch gekennzeichnet ist: daß es wenigstens ein Blatt (19; 29; 39, 40; 59; 69; 89), das diesen Stoff (20) trägt, aufweist, der dazu bestimmt ist, wenn das Saugermundstück zum Fädenabsaugen verwendet wird, in Aufnahme in dem oder den Saugkanälen (9; 25; 56) zu kommen, die unter denen ausgewählt sind, die die Fußplatte (4; 24; 44; 54; 94) aufweist, unter teilweisem Verschließen wenigstens einer entsprechenden Öffnung (14; 32, 31; 87), wobei das Blatt positioniert ist, damit die Fasern des Stoffes auf die freigelassene Öffnung (11; 32) ausgerichtet sind und in Ruhe im wesentlichen auf der Höhe der Gleitfläche der Fußplatte ausgerichtet sind, und daß der oder die gewählten Kanäle (9; 25; 56), wenn das Saugermundstück ausschließlich zum Saugen verwendet wird, freigelassen werden, damit das Absaugen sich von wenigstens einer entsprechenden Öffnung (14; 32; 31; 87) aus hiervon ausbreiten kann.

2. Saugermundstück nach Anspruch 1, dadurch gekennzeichnet daß das oder die Blätter (19; 29; 39, 40; 59; 69) bewegbar und entfernbar befestigt sind, in Betriebsstellung in dem gewählten Kanal (9; 25; 56).

3. Saugermundstück nach Anspruch 2, dadurch gekennzeichnet daß das Fadenablöseblatt (19; 29; 39; 59; 69) mit einer hinteren Verlängerung (76) in einem Absatz (77) der Fußplatte eingebettet ist und nach hinten vorspringt, um die Demontage des genannten Blattes zu ermöglichen.

4. Saugermundstück nach Anspruch 1, dadurch gekennzeichnet daß das oder die Blätter (89) einziehbar sind und mit einem Betätigungsmechanismus (93, 97) verbunden sind, der in dem Saugermundstück integriert ist, und durch wenigstens ein äußeres Betätigungsorgan betätigt bzw. gesteuert wird, wie beispielsweise einem Pedal (102, 103), einem Druckknopf usw., wobei der Mechanismus das oder die Blätter zwischen zwei Positionen bewegt und sie am Platz hält in diesen beiden Positionen, die gebildet sind durch die vorgenannte Verwendungsstellung, in der das oder die Blätter in dem oder den Kanälen abgesenkt sind und durch eine Stellung der Nichtverwendung, in der das oder die Blätter angehoben sind, um den Boden des oder der Kanäle zu bilden, deren Ränder die Dichtheit um das oder die Blätter sicherstellen.

5. Saugermundstück nach Anspruch 4, dadurch gekennzeichnet daß das oder die Blätter (89) mit Pföstchen (90) versehen sind, die den Boden (21) des oder der entsprechenden Kanäle (9) durchqueren und bei der Bewegung in Futteralen (92) des Gehäuses geführt sind, wobei dieses oder diese Blätter einerseits mit wenigstens einer Feder (93), die auf die Fußplatte drückt, um dazu zu neigen, dieses oder diese nach oben zurückzustoßen, und andererseits mit wenigstens einem Betätigungsfinger (92) zusammenwirken, der einen Körper mit einer Muffe (98) bildet, die drehend um den Rohrstutzen (2) angeordnet und mit zwei Pedalen (102, 103) versehen ist, die an den Seiten angeordnet sind.

6. Saugermundstück nach Anspruch 5, dadurch gekennzeichnet daß der vorgenannte Betätigungsfinger (97) mit einem absteigenden Nocken (104) zusammenwirkt, der einen Körper mit dem oder jedem der Blätter (89) bildet.

7. Saugermundstück nach den Ansprüchen 2 oder 4, dadurch gekennzeichnet, daß das Fädenablöseblatt (19, 29, 39) geeignet ist, ohne Spiel in dem hinteren Kanal (9, 25) aufgenommen zu werden.

8. Saugermundstück nach Anspruch 2 oder 4, dessen Fußplatte wenigstens zwei Kanäle (25, 26) aufweist, von denen einer (26) ein horizontales Fenster (32) aufweist und mit dem anderen durch einen vertikalen Kanal (31; 87) kommuniziert, der durch einen Wulst (30; 10) vorgesehen ist, der die beiden betrachteten Kanäle trennt, Kanal, der auf die Gleitfläche der Fußplatte münden kann oder nicht, dadurch gekennzeichnet, daß das Fadenablöseblatt (39; 89), welches entweder bewegbar oder einziehbar ist, geeignet ist, in dem Kanal (25) ohne Fenster unter Verschließen des Kanals (31; 87) angeordnet zu werden.

9. Saugermundstück nach Anspruch 8, von dem das Fenster (32) des einen (26) der Kanäle der Fußplatte sich zwischen den Wulstelementen (30) erstreckt, dadurch gekennzeichnet, daß das Fadenablöseblatt (39) einen vorspringenden Mittenbereich (40) aufweist, der dazu bestimmt ist, zwischen den Wulstelementen (30) Platz zu nehmen und teilweise das Fenster (32) zu verschließen.

10. Saugermundstück nach Anspruch 2 oder 4, dadurch gekennzeichnet, daß die Fußplatte drei Kanäle (55 bis 57; 65 bis 67) aufweist, von denen wenigstens die beiden seitlichen (55, 57; 65, 67) in zwei Fenster (14, 32; 71, 73) entsprechend münden, wobei das Fadenablöseblatt (59; 69) geeignet ist, in dem Mittenkanal (56; 66) angeordnet zu werden.

11. Saugermundstück nach Anspruch 10, dadurch gekennzeichnet, daß die Fasern des Fadenablöseblatts (59; 69) zu dem vorderen Kanal (57; 67) ausgerichtet sind.

12. Saugermundstück nach Anspruch 10, dadurch gekennzeichnet, daß die Fasern des Fadenablöseblatts (59; 69) zu dem hinteren Kanal (55; 65) ausgerichtet sind.

13. Saugermundstück nach Anspruch 10, dadurch gekennzeichnet, daß das Fadenablöseblatt (59; 69) zwei aneinandergrenzende Längsbänder (60, 61; 68, 70) von Fadenablösestoff aufweist, wobei die Fasern eines Bandes (60; 68) zu dem hinteren Kanal (55; 65) gerichtet sind und die Fasern des anderen Bandes (61; 70) zu dem vorderen Kanal (57; 67) gerichtet sind, damit das Saugermundstück bei Vorwärts- und bei Rückwärtsbewegung die Fäden ablöst.

14. Saugermundstück nach Anspruch 2 oder 4, dadurch gekennzeichnet, daß das Fadenablöseblatt (19) trapezbogenförmig ausgebildet ist, wobei seine seitlichen Arme nach vorne divergieren ausgehend von dem Mittenarm, der dazu bestimmt ist, teilweise wenigstens das Fenster (14) des entsprechenden Kanals (9) zu verschliessen.

15. Saugermundstück nach Anspruch 2, dadurch gekennzeichnet, daß das Fadenablöseblatt (29; 39; 59; 69) geradlinig ist und gegebenenfalls mit einer Positioniereinrichtung (33; 40) versehen ist, damit die Fasern gut ausgerichtet sind.

16. Saugermundstück nach Anspruch 2, dadurch gekennzeichnet, daß das Fadenablösegewebetragblatt (19; 39; 59; 69) vorspringend wenigstens eine Kerbe (21) aufweist, die dazu bestimmt ist, unter weichem Klemmen in das entsprechende Fenster (14; 32; 72) eingebettet zu werden, um eine entfernbare Befestigung zu bilden.

17. Saugermundstück nach Anspruch 16, dadurch gekennzeichnet, daß die Kerbe (21) U-förmig ausgebildet ist und mit einem zurückgehenden Rand (22) der Fußplatte zusammenwirkt, der das betrachtete Fenster begrenzt.

18. Saugermundstück nach Anspruch 15, dadurch gekennzeichnet, daß die Positioniereinrichtung (33) ebenfalls eine Befestigungseinrichtung bildet.

19. Staubsaugermundstück mit einem Gehäuse (1), das mit einem Saugrohrstutzen (2) versehen ist und durch eine untere Fußplatte (4; 24; 44; 54; 64) verschlossen ist, die wenigstens zwei hohl ausgebildete Längssaugkanäle (8, 9; 25, 26; 55, 56, 57; 65, 66, 67) aufweist, die mit dem Rohrstutzen durch wenigstens zwei Öffnungen, wie beispielsweise durch zwei horizontale Fenster (11, 14; 14, 32; 71 bis 73) zusammenwirken, die in diesen münden, oder mit wenigstens einem horizontalen Fenster (32) zusammenwirken, das in eines unter ihnen mündet und durch einen vertikalen Kanal (31), der sie verbindet, dadurch gekennzeichnet, daß wenigstens ein Band (19; 29; 39; 59; 69) von Fadenablösestoff (20) mit ausgerichteten Fasern einen Körper mit einer entfernbaren Kappe (80) bildet, die geeignet ist, auf dem Gehäuse (1) angebracht und hieran angeklippst zu werden, um wenigstens den Saugkanal (9; 25; 26; 66) zu bedecken, gagenüber dem sich das Fadenablöseband befindet, und ihn im wesentlichen unwirksam zu machen, wobei die Kappe wenigstens eine Öffnung (85) gegenüber dem oder den anderen Kanälen (8; 26; 55, 57; 65, 67) aufweist, um sie auf einem Teil wenigstens ihrer Erstreckung freizulassen.

## Claims

1. Suction head for a vacuum cleaner, comprising a housing (1) provided with a suction tube (2) and closed by a bottom sole plate (4; 24; 44; 54; 94) having at least two longitudinal suction channels (8, 9; 25, 26; 55, 56, 57) formed as grooves therein and communicating with said suction tube via at least two openings, such as two horizontal windows (11,14; 14, 32) opening out into the channels, or via at least one horizontal window (32) opening out into one of the channels and via a vertical passage (31) interconnecting the channels, said suction head including improvements for picking up fibrous substances such as threads, hairs, ... from mats and carpets when they are attached thereto in relatively large quantities, and the improvement making use of a thread-pickup cloth (20) having oriented fibers, the improved suction head being characterized:
- in that it comprises at least one blade (19; 29; 39, 40; 59; 69; 89) carrying said cloth (20), which is intended, when the suction head is used as a vacuum thread-pickup member, to be received in the suction channel or channels (9; 25; 56) selected from the channels provided in the sole plate (4; 24; 44; 54; 94) and to at least partially obstruct the corresponding opening (14; 32, 31; 87), said blade being positioned so that the fibers of said cloth are oriented towards the opening (11; 32) which is left free, with the tips of the fibers in their rest position being substantially level with the sliding surface of said sole plate,
- and in that the selected channel or channels (9; 25; 56) are freed so that suction can propagate therein at least from the corresponding opening (14; 32; 31; 87).

2. Suction head according to claim 1, characterized in that the blade or blades (19; 29; 39, 40; 59; 69) are removable and dismountably fixed, in operating position, in the selected channel (9; 25; 56).

3. Suction head according to claim 2, characterized in that the thread-pickup blade (19; 29; 39; 59; 69) is provided with a rearwardly directed extension (76) received in a notch (77) of the sole plate and projecting rearwardly to enable said blade to be removed.

4. Suction head according to claim 1, characterized in that the blade or blades (89) are retractable and connected to an actuator mechanism (93, 97) integrated in the suction head and controlled by at least one external operating member, such as a pedal (102, 103), a pushbutton or other, said mechanism displacing the blade or blades between two positions and maintaining them in said two positions, which are constituted by said utilization position in which the blade or blades are lowered in the channel or channels, and by a non-utilization position in which the blade or blades are raised in order to constitute the far wall of the channel or channels whose rims provide sealing around the blade or blades.

5. Suction head according to claim 4, characterized in that the blade or blades (89) are provided with columns (90) passing through the far wall (91) of the corresponding channel or channels (9) and guided in translation in sheaths (92) of the housing, said blade or blades co-operating, firstly, with at least one spring (93) bearing against the sole plate in order to urge the blade or blades upwardly, and secondly, with an actuator finger (97) integral with a sleeve (98) rotatably mounted about the suction tube (2) and provided with two pedals (102, 103) situated on the sides.

6. Suction head according to claim 5, characterized in that said actuator finger (97) cooperates with a rising cam (104) integral with the blade or blades (89).

7. Suction head according to claim 2 or 4, characterized in that the thread-pickup blade (19, 29, 39) is adapted to be firmly received in the rear channel (9, 25).

8. Suction head according to claim 2 or 4, characterized in that the sole plate comprises at least two channels (25, 26) one of which (26) has a horizontal window (32) and communicates with the other via a vertical passage (31; 87) established through a ridge (30; 10) separating said two channels, which passage may optionally open out into the sliding surface of the sole plate, characterized in that the thread-pickup blade (39; 89) whether this blade is removable or retractable is adapted to be housed in the channel (25) which does not have a window while obturating the passage (31; 87).

9. Suction head according to claim 8, in which the window (32) in one (26) of the channels of the sole plate extends between ridge portions (30), characterized in that the thread-pickup blade (39) has a forwardly extending middle portion (40) designed to occupy a position between said ridge portions (30) and to partially obstruct the window (32).

10. Suction head according to claim 2 or 4, characterized in that its sole plate comprises three channels (55 to 57; 65 to 67) with at least the two outer channels (55, 57; 65, 67) opening out into two respective windows, (14, 32; 71, 73), the thread-pickup blade (59; 69) being adapted to be received in the middle channel (56; 66).

11. Suction head according to claim 10, characterized in that the fibers of the thread-pickup blade (59; 69) are directed towards the front channel (57; 67).

12. Suction head according to claim 10, characterized in that the fibers of the thread-pickup blade (59; 69) are directed towards the rear channel (55; 65).

13. Suction head according to claim 10, characterized in that the thread-pickup blade (59; 69) has two contiguous longitudinal strips (60, 61; 68, 70) of thread-pickup cloth, with the fibers of one strip (60; 68) being directed towards the rear channel (55; 65) and the fibers of the other strip (61; 70) being directed towards the front channel (57; 67) so that the suction head picks up the threads when moving forward and when moving backward.

14. Suction head according to claim 2 or 4, characterized in that the thread-pickup blade (19) is shaped as a trapezoidal arc, with its side branches diverging forwardly from a middle branch intended to at least partially obstruct the window (14) of the corresponding channel (9).

15. Suction head according to claim 2, characterized in that the thread-pickup blade (29; 39; 59; 69) is rectilinear and optionally provided with positioning means (33; 40) to ensure that the fibers are properly oriented.

16. Suction head according to claim 2, characterized in that the blade carrying the thread-pickup cloth (19; 39; 59; 69) has at least one rib (21) projecting therefrom and designed to be received as a push-fit in the corresponding window (14; 32; 72) in order to constitute a dismountable fixing.

17. Suction head according to claim 16, characterized in that the rib (21) is U-shaped and co-operates with an inwardly directed rim (22) on the sole plate which delimits the corresponding window.

18. Suction head according to claim 15, characterized in that the positioning means (33) also constitutes a fixing means.

19. Vacuum cleaner suction head comprising a housing (1) provided with a suction tube (2) and closed by a bottom sole plate (4; 24; 44; 54; 64) having at least two longitudinal section channels (8, 9; 25; 26; 55, 56, 57; 65, 66, 67) as grooves therein and communicating with the tube via at least two openings such as via two horizontal windows, (11, 14; 14; 32; 71 to 73) opening out therein or at least one horizontal window (32) opening out in one of them and via a vertical passage (31) interconnecting them, characterized in that at least one strip (19; 29; 39; 59; 69) of thread-pickup cloth (20) having oriented fibers is integral with a removable cover (80) adapted to be received over the housing (1) and to be snap-fastened thereto in order to cover at least the suction channel (9; 25; 56; 66) level with the thread-pickup strip and to make said channel substantially inoperative, said cover having at least one slot (85) level with the other channel or channels (8; 26; 55, 57; 65, 67) in order to leave them free over at least a portion of their extent.
